# EUROPÄISCHE PATENTSCHRIFT

(11) **EP 0 424 549 B1**
(45) Veröffentlichungstag und Bekanntmachung des Hinweises auf die Patenterteilung: **26.01.1994**
(21) Anmeldenummer: 89119602.4
(22) Anmeldetag: 23.10.1989
(51) Int. Cl.: E05D 15/06

(54) **Riegel für Schiebetüren von Möbeln**
Rails for furniture sliding doors
Verrou pour portes coulissantes de meubles

(43) Veröffentlichungstag der Anmeldung: 02.05.1991
(73) Patentinhaber: TROLA KUNSTSTOFFERZEUGNISSE GmbH, D-90571 Schwaig (DE)
(72) Erfinder: Lauterbach, Heinrich, D-8501 Schwaig (DE)
(74) Vertreter: Merten, Fritz

(56) Entgegenhaltungen:
- CH-A- 302 098
- DE-A- 3 623 378
- US-A- 3 033 285
- US-A- 3 608 693

## Beschreibung

Die Erfindung bezieht sich auf einen Riegel für Schiebetüren von Möbeln, mit den Merkmalen des Oberbegriffs des Anspruchs 1.

Es ist bekannt, Schiebetüren von Möbeln mit Möbelbeschlägen zu versehen, und diese Möbelbeschläge als Riegel, Rollen oder Griffmuscheln u. a. auszubilden. Dabei werden die für das Verschieben der Tür vorgesehenen Beschläge zum einen als Tragrollen für das Tragen der Schiebetür auf einer Laufbahn und zum anderen als Führungsgleiter für das Führen derselben Tür in einer Schiene ausgeführt. Die Führungsgleiter als auch die Tragrollen sind in der Regel in Ausnehmungen der Schiebetür eingelassen, und es sind deren Gehäuse dort so befestigt, daß zum einen nur ein Teil der Rolle oder des Gleiters aus der Unterkante der Schiebetür herausragt. In den meisten Fällen kann ein Gleitschuh auch an der Oberkante der Schiebetür in eine dort am Möbel eingelassene Führungsschiene eingreifen. Die Führungsschienen, die vielfach als U-förmige Plastikprofile ausgeführt sind, sind sowohl oben als auch unten in Nuten des Möbels eingelassen und in diesen Nuten so kraftschlüssig verbunden, daß sie mit der Möbelfläche eine Ebene bilden. Während die Tragrollen, sofern sie nicht radial einstellbar sind, nur teilweise aus dem Gehäuse herausragen und nur soweit, als für das reibungslose Schieben der Tür erforderlich ist, lassen sich die Riegel radial zum Gehäuse einstellen, um auf diese Weise sowohl die richtige Einrastung der Schiebetür in der Führungsschiene zu gewährleisten, als auch beim Ausbauen der Schiebetür diese leicht auskippen zu können. Zu diesem Zweck sind die Gleitschuhe des Riegels radial einstellbar am Gehäuse angebracht, und sie lassen sich nach erfolgter Einstellung am Gehäuse fest fixieren.

Aus der US-A-3 033 285 ist ein Aluminiumhohlprofil bekannt, welches die untere Kante eine Schiebetüre bildet. In dieses Aluminiumhohlprofil ist eine Rolle eingesetzt, die von einem, durch beide Wände ragenden und von außen verschraubten, als Achse wirkenden Bolzen geführt wird. Diese Führung erscheint aufwendig und für massenweise produzierte Möbel weniger geeignet.

Bei einem Riegel gemäß. DE-A-36 23 738 wird im wesentlichen von einem flachzylindrischen Gehäuse mit einem in diesem vorgesehenen Aufnahmeraum für als Rolle und Gleitschuh ausgeführte Funktionsteile des Riegels ausgegangen. Um die Funktionsteile aus dem Gehäuse herausführen zu können, ist das Gehäuse um einen Ausschnitt vermindert ausgeführt, wobei dieser Ausschnitt so gestaltet ist, daß eine gerade Schnittfläche parallel zur Laufbahn des Möbelteiles bzw. des zu verschiebenden Teiles liegt. Die Funktionsteile, in diesem Fall die Rolle und der Gleitschuh des Riegels sind auf einer gemeinsamen Grundplatte montiert, welche in den Aufnahmeraum des Gehäuses taucht und dort mittels eines besonderen Haltemittels, radial zum Gehäuse einstellbar, gehalten wird. Die radiale Einstellung dieser Grundplatte wird dadurch vorgenommen, daß als Haltemittel ein am Gehäuse gelagerter Exzenter vorgesehen ist, dessen Exzenterflächen auf eine elliptische Bohrung der Grundplatte wirken und diese entsprechend der exzentrischen Einstellung mehr oder weniger weit aus dem Gehäuse ausschiebt bzw. in das Gehäuse einzieht. Diese Einstellung der Grundplatte bewirkt, daß auch die Rolle und der Gleitschuh mehr oder weniger weit aus der Ebene des Ausschnittes bewegt werden, wodurch sich der Riegel optimal zur Laufbahn einstellen läßt. Diese Einstellbarkeit trägt dazu bei, daß das zu verschiebende Möbelteil selbst bei Unebenheiten oder
größeren Spalten zwischen sich und dessen Führungsbahn entsprechend leichtgängig eingestellt werden kann.

Es hat sich indessen ergeben, daß bei genauer, überwiegend vollautomatischer Fertigung diverser Möbelteile eine Nachstellbarkeit vielfach entfallen kann, wodurch der größere Aufwand für einen solchen Riegel entfallen könnte.

Demgemäß liegt der Erfindung die Aufgabe zugrunde, den Riegel dahingehend weiterzubilden, daß trotz Beibehaltens der guten Trag- und Führungseigenschaften die Nachstellung von Rolle und Gleitschuh nicht erforderlich wird.

Gemäß der Erfindung wird diese Aufgabe mit den im Anspruch 1 genannten Merkmalen gelöst.

Durch diese Maßnahmen wird ein Riegel geschaffen, der ohne großen Aufwand gefertigt und für viele Anwendungsfälle, bei denen größere Spalte vermieden sind, ausreichend geeignet ist.

In der Zeichnung ist eine Ausführung eines solchen Riegels schematisch dargestellt. Es zeigt:
- Fig. 1: eine Stirnansicht auf einen Riegel mit aus dem Ausschnitt des Gehäuses herausragender Rolle und Gleitschuh,
- Fig. 2: eine Seitenansicht auf den Riegel gem. Fig. 1 und
- Fig. 3: eine Draufsicht auf den Riegel gem. Fig. 1
Gemäß Fig. 1 ist das Gehäuse 4 sowohl mit einem Kreisabschnitt 5 als auch mit einem Aufnahmeraum 11 ausgeführt, wobei im Aufnahmeraum die Grundplatte 13 für die Rolle 18 und den Gleitschuh 24 eingelegt ist. Die Grundplatte 13 ist an ihrem, dem Gleitschuh 24 abgewandten Ende mit einer Bohrung 15 versehen, in die ein Bolzen 30 eingesetzt ist. Der Bolzen 30 selbst ist endseitig im Gehäuse 4 gelagert und zwar derart, daß er die Grundplatte 13 in dieser fixierten Stellung im Aufnahmeraum 11 hält. In dieser Stellung der Grundplatte 13 ragen Rolle 18 und Gleitschuh 24 so weit aus dem Gehäuse 4 heraus, daß zum einen die Rolle auf einer Laufbahn 25 abrollen und zum anderen der Gleitschuh in einer Führung geführt bleiben kann. Durch den Eingriff des Gleitschuhes 24 in die Führung der Laufbahn 25 wird das Möbelteil 2 bei seiner axialen Verschiebung auch quer zu dieser Verschiebung stabilisiert, so daß dieses nicht flattern, sondern leicht und geräuscharm verschoben werden kann. Die Laufbahn 25, die vorzugsweise als ein U-förmiges Schienenprofil aus Kunststoff oder Metall ausgeführt sein kann, ist in der Regel im anderen Möbelteil 3 eingelassen und dort so befestigt, daß deren Schenkel zum verschiebbaren Möbelteil 2 weisen. Auf der Stirnkante eines dieser Schenkel 26 kann die Rolle 18 abrollen, während in der Nut zwischen diesen Schenkeln der Laufbahn 25 der Gleitschuh 24 geführt bleibt.

Das Gehäuse 4 selbst, das kreisförmig ausgeführt ist, ist in einer Sackbohrung 31 am Rand des verschiebbaren Möbelteiles 2 eingelassen und zwar derart, daß sein Kreisabschnitt 5 mit dem Rand 32 des Möbelteiles 2 bündig abschließt. Die Rolle 18, die geringfügig aus der Ebene des Kreisabschnittes 5 herausragt, ist so eingestellt, daß das Möbelteil 2, ohne auf der Laufbahn 25 zu schleifen, verschoben werden kann. Lediglich der Gleitschuh 24, der weiter als die Rolle 18 aus der Ebene des Kreisabschnittes 5 herausragt, greift in die Nut der Laufbahn 25 ein, wobei dieser Gleitschuh Bestandteil der Grundplatte 13 ist und in der lotrechten Längsmittelebene des Gehäuses 4 gesehen, symmetrisch zur Rolle angeordnet ist.

Die Befestigung des Gehäuses 4 in der Sackbohrung 31 erfolgt kraftschlüssig in der Weise, daß am Umfang des Gehäuses Rippen vorgesehen sind, die sich gegen die Wand der Sackbohrung spreizen.

Die Grundplatte 13, die rechteckförmig ausgeführt ist, ist ab etwa ihrer Mitte mit einer Vertiefung ausgeführt, und es ist in dieser Vertiefung die Rolle 18 drehbar gelagert. Die Rolle 18 ist dabei fliegend mittels einer Achse an dieser Grundplatte 13 gelagert und bildet zusammen mit der Grundplatte und dem Gleitschuh 24 eine Einheit, die in der Ausnehmung des Gehäuses 4 bzw. dessen Aufnahmeraum 11 mittels der sie haltenden Mechanik, d. h. dem Bolzen 30, fixiert bleibt.

## Patentansprüche

1. Riegel für Schiebetüren von Möbeln, bestehend aus einem flachzylindrischen Gehäuse (4), welches an seinem Umfang einen um einen Kreisabschnitt (5) verminderten Ausschnitt aufweist, und dieses Gehäuse (4) in sich einen Aufnahmeraum (11) für eine Grundplatte (13) des Riegels und eine diese zu einer Laufbahn haltende Mechanik aufweist, sowie zur Führung des Riegels ein Teil der Grundplatte (13) als ein in einer Nut der Laufbahn geführter Gleitschuh (24) und ein weiterer Teil als eine Rolle (18) ausgeführt ist, und das Gehäuse (4) selbst an seinem dem Ausschnitt abgewandten Ende mit einer Aussparung für ein Haltemittel der Grundplatte (13) ausgestattet ist, und der Aufnahmeraum (11) mit einem senkrecht zum Ausschnitt stehenden und etwa bis zum Boden des Aufnahmeraums (11) reichenden Führungskanal ausgeführt ist, in dem der Gleitschuh (24) senkrecht zur Laufbahn geführt ist, sowie die Grundplatte (13) mit dem Gleitschuh (24) rechteckförmig ausgeführt ist und in Achsrichtung hintereinander zwei Ausnehmungen aufweist, von denen die eine der Aufnahme des Haltemittels und die andere der Aufnahme einer Achse für die auf der Laufbahn fahrenden Rolle (18) dient und der Gleitschuh (24) weiter als die Rolle (18) aus der Ebene des Ausschnittes herausgeführt ist,
**dadurch gekennzeichnet**,
daß die im Aufnahmeraum (11) des Gehäuses (4) eingelegte Grundplatte (13) mittels eines als Steckbolzen (30) ausgeführten Haltemittels einerseits an einer als Schild (8) ausgeführten Flachseite des Gehäuses (4) und andererseits in einer Bohrung (15) der Grundplatte (13) fixiert, gehalten ist.

2. Riegel nach Anspruch 1,
**dadurch gekennzeichnet**,
daß die Achse der Rolle (18) und die Achse des Steckbolzens (30) im montierfertigen, wie im montierten Zustand des Riegels (1) gleichen Abstand behalten.

3. Riegel nach Anspruch 1,
**dadurch gekennzeichnet**,
daß die Rolle (18) geringfügig und der Gleitschuh (24) weiter als die Rolle (18) aus der Ebene des Kreisabschnitts (5) herausragt.

## Claims

1. A bolt for sliding doors in furniture, consisting of a flat cylindrical housing (4), which comprises a trimmed area at its periphery reduced by a circular segment, this housing (4) having inside it a space (11) for accommodating a base plate (13) of the bolt and mechanics for holding said base plate (13) to a track, as well as part of the base plate (13) being constructed as a guide shoe (24) guided in a groove in the track and a further part being constructed as a roller (18), to guide the bolt, the housing (4) itself being provided, at its end remote from the trimmed area, with a recess for a holding means of the base plate (13), and the accommodation space (11) being constructed with a guide channel perpendicular to the trimmed area and extending aapproximately as far as the floor of the accommodation space (11), in which guide channel the guide shoe (24) is guided perpendicularly to the track, as well as the base plate (13) being constructed rectangularly with the guide shoe (24) and comprising two recesses behind each other in the axial direction, one of which recesses serves to accommodate the holding means and the other of which serves to accommodate a shaft for the roller (18) travelling on the track and the guide shoe (24) being conveyed further out of the plane of the trimmed area than the roller (18), characterized in that the base plate (13) inserted in the accommodation space (11) in the housing (4) is held by means of a holding means constructed as a plug-in pin (30) fixed on the one hand against a flat side of the housing (4) constructed as a shield (8) and on the other hand in a bore (15) in the base plate (13).

2. A bolt according to claim 1, characterized in that the shaft of the roller (18) and the shaft of the plug-in pin (30) maintain the same separation in the ready-to-mount as well as in the mounted state of the bolt (1).

3. A bolt according to claim 1, characterized in that the roller (18) projects Slightly out of the plane of the circular segment (5) and the guide shoe (24) projects further out thereof than the roller (18).

## Revendications

1. Verrou pour portes coulissantes de meubles, se composant d'une cage cylindrique aplatie (4), laquelle présente sur sa périphérie une découpure réduite à un segment de cercle (5), cage présentant un logement (11) pour l'embase (13) du verrou ainsi qu'un mécanisme maintenant cette dernière sur une voie de roulement, une partie de l'embase (13) étant réalisée sous forme de patin de guidage guidé dans une gorge de la voie de roulement et une autre partie, sous forme de roulette (18), à des fins de guidage du verrou, la cage (4) proprement dite étant dotée, à son extrémité orientée à l'opposé de la découpure, d'un évidement destiné à recevoir un moyen de retenue de l'embase (13), le logement (11) comprenant une glissière perpendiculaire à la découpure et s'étendant à peu près jusqu'au fond du logement (11), dans laquelle le patin de guidage (24) est guidé à l'aplomb de la voie de roulement, l'embase (13) portant le patin de guidage (24) étant de conception rectangulaire et présentant deux évidements réservés l'un à la suite de l'autre dans le sens axial, dont l'un est destiné à loger le moyen de retenue, et l'autre l'axe de la roulette (18) évoluant sur la voie de roulement, le patin de guidage (24) ressortant plus loin que la roulette (18) de la zone de la découpure, ledit verrou étant caractérisé en ce que l'embase (13) installée dans le logement (11) de la cage (4) est retenue au moyen d'un élément de retenue matérialisé par un goujon (30) assujetti sur un méplat de la cage (4) conçu comme flasque (8), d'une part, et dans une forure (15) de l'embase (13), de l'autre.

2. Verrou suivant la revendication 1, caractérisé en ce que l'axe de la roulette (18) et l'axe du goujon (30) conservent le même écartement, aussi bien lorsque le verrou est prêt à être monté que lorsqu'il est monté.

3. Verrou suivant la revendication 1, caractérisé en ce que la roulette (18) et le patin de guidage (24) dépassent, la première (18) légèrement et le second (24) plus loin, de la zone du segment de cercle (5).
